# EUROPÄISCHE PATENTSCHRIFT

(11) **EP 1 462 617 B1**
(45) Veröffentlichungstag und Bekanntmachung des Hinweises auf die Patenterteilung: **19.09.2012**
(21) Anmeldenummer: 04101062.0
(22) Anmeldetag: 16.03.2004
(51) Int. Cl.: F01D 5/28, F01D 21/04, F01D 5/20

(54) **Schaufelanordnung für eine axiale Turbomaschine**
Blading for an axial-flow turbomachine
Aubage pour une turbomachine axiale

(30) Priorität: 26.03.2003 DE 10313489
(43) Veröffentlichungstag der Anmeldung: 29.09.2004
(73) Patentinhaber: Alstom Technology Ltd, 5400 Baden (CH)
(72) Erfinder: Gerdes, Claus, Paul, Dr., 5406, Ruetihof (CH); Nazmy, Mohamed, Yousef, Dr., 5442, Fislisbach (CH); Wettstein, Hans, Dr., 5442, Fislisbach (CH)

(56) Entgegenhaltungen:
- DE-A1- 1 426 816
- DE-A1- 4 439 726
- US-A- 4 671 735
- US-A- 5 299 353
- US-A- 5 474 421
- US-A- 5 910 376
- US-A- 5 997 248
- US-A- 6 092 989

## Beschreibung

### Technisches Gebiet

Die Erfindung bezieht sich auf das Gebiet der Kraftwerkstechnik. Sie betrifft eine axial durchströmte thermische Turbomaschine gemäss dem Oberbegriff des Patentanspruches 1, welche gegenüber dem bekannten Stand der Technik ein reduziertes Rotorgewicht aufweist.

### Stand der Technik

Thermische Turbomaschinen, z. B. Hochdruckverdichter für Gasturbinen oder Turbinen, bestehen im wesentlichen aus einem mit Laufschaufeln bestückten Rotor und einem Stator, in den Leitschaufeln eingehängt sind. Die Laufschaufeln und die Leitschaufeln weisen jeweils ein Schaufelblatt und einen Schaufelfuss auf. Um die Schaufeln auf dem Rotor bzw. im Stator befestigen zu können, sind im Stator und auf der Rotorwelle Nuten eingestochen. In diese Nuten werden die Füsse der Leit- und Laufschaufeln eingeschoben und dort arretiert.

Die feststehenden Leitschaufeln haben die Aufgabe, den Strom des zu verdichtenden bzw. des zu entspannenden gasförmigen Mediums so auf die rotierende Laufbeschaufelung zu lenken, dass die Energieumwandlung mit bestmöglichem Wirkungsgrad erfolgt.

Es ist bekannt, Schaufeln einstückig aus einem einzigen Material, z. B. aus rostfreiem Stahl für Gasturbinenverdichter oder aus einer Nickel-Basis-Superlegierung für Gasturbinen, herzustellen und mit diesen gleichartigen Schaufeln eine Schaufelreihe zu bestücken. Derartige Schaufeln werden nachfolgend als konventionelle Schaufeln bezeichnet.

Für bestimmte Anwendungen ist die durchschnittliche Masse einer Schaufelreihe von der Tragkapazität des Läufers begrenzt.

Daher sind Lösungen bekannt geworden, Schaufeln in Hybrid-Bauweise herzustellen. Bei der Hybrid-Bauweise werden zur Herstellung einer Schaufel verschiedene Werkstoffe mit unterschiedlichen physikalischen Eigenschaften miteinander kombiniert, um eine optimale Auslegung einer Schaufel zu erhalten. So ist z. B. eine Hybrid-Rotorschaufel für ein Triebwerk aus DE 101 10 102 A1 bekannt, bei welcher die Hinterkante des Schaufelblattes, die nur eine aerodynamische Funktion hat, aus einem Leichtbauwerkstoff, vorzugsweise einem Faserverbundstoff, z. B. Kohlenfaser-Verbundwerkstoff, hergestellt ist. Durch eine solche (leichte) Hinterkante lässt sich vorteilhaft das Gewicht der Schaufel reduzieren. Die Verbindung der beiden Schaufelblattteile (schwere metallische Vorderkante und leichte Hinterkante aus Faserverbundwerkstoff) erfolgt durch Kleben oder Vernieten.

Eine ähnliche Lösung ist in WO 99/27234 beschrieben. Dort wird ein Rotor mit integraler Beschaufelung, insbesondere für ein Triebwerk, offenbart, an dem umfänglich Rotorschaufeln angeordnet sind, wobei die Rotorschaufel zur Verringerung von Schwingungen einen metallischen Schaufelfuss, einen metallischen Schaufelblattabschnitt, der wenigstens einen Teil der Schaufelvorderkante und des daran angrenzenden Bereichs der Schaufelfläche bildet, und ein Schaufelblatt aus faserverstärktem Kunststoff aufweisen. Auch hier erfolgt die Befestigung des Schaufelblattes aus Kunststoff an dem metallischen Schaufelblattabschnitt durch Kleben/Nieten oder durch Klemmen.

Dieser bekannte Stand der Technik hat die nachfolgend aufgeführten Nachteile. Einerseits halten die genannten Befestigungsarten über einen langen Zeitraum keinen grossen Belastungen Stand, anderseits sind die faserverstärkten Kunststoffe nur in bestimmten Temperaturbereichen einsetzbar, so dass diese bekannten technischen Lösungen insbesondere nur für die Triebwerkstechnik geeignet sind. Ausserdem wird die Charakteristik des Schaufelblattes (mechanische Eigenschaften, Oxidationsbeständigkeit, Reibungseigenschaften) gegenüber den aus einem einzigen Material bestehenden Schaufelblättern verändert, was sich nachteilig auf das Betriebsverhalten der Maschine auswirken kann.

Weiterhin ist aus EP 0 513 407 B1 eine Turbinenschaufel aus einer Legierung auf der Basis eines dotierstoffhaltigen Gamma-Titan-Aluminides bekannt, welche aus Schaufelblatt, Schaufelfuss und gegebenenfalls Schaufeldeckband besteht. Bei der Herstellung dieser Schaufel wird der Gusskörper derart partiell wärmebehandelt und warmverformt, dass das Schaufelblatt anschliessend eine grobkörnige Struktur aufweist, die zu hoher Zug- und Zeitstandfestigkeit führt, und dass der Schaufelfuss und/oder das Schaufeldeckband eine feinkörnige Struktur aufweist, die zu einer gegenüber dem Schaufelblatt erhöhten Duktilität führt.

Zwar wird mit dem Einsatz dieser aus Gamma-Titan-Aluminid bestehenden Schaufeln im Vergleich zu konventionellen Schaufeln vorteilhaft die Masse des Rotors abgesenkt, nachteilig an diesem Stand der Technik ist aber, dass die Schaufelspitzen aufgrund ihrer Sprödigkeit wegplatzen, wenn sie während des Betriebes mit dem Stator in Berührung kommen. Diese Reibung ist normalerweise nicht zu verhindern.

Erfahrungen mit Stahlschaufeln in Hochdruckverdichtern haben gezeigt, dass selbst mit sogenannten Abschleifschichten am Stator die Schaufelspitzen der Laufschaufeln während des Betriebes des Verdichters abgeschliffen werden können. Dies ist verbunden mit einer beträchtlichen Reibungskraft, die zu einem Schaufelsprödbruch führt, wenn die Schaufel nicht duktil ist.

Aus dem Dokument DE 44 39 726 A1 ist ein Laufrad zum Einsatz in einer Strömungsmaschine, die der Förderung eines mit Schmutz beladenen Gases, beispielsweise eines Rauchgases dient, bekannt. Um Schmutzablagerungen zu vermeiden, ist auf dem Laufrad zumindest eine zwischen den Schaufeln angeordnete vergrösserte Schaufel vorgesehen, deren Spitzen aus einem korrosionbeständigeren Werkstoff, z.B. hochfester Stahl oder Titan, bestehen bzw. die insgesamt auch aus einem derartigen Werkstoff bestehen kann. Bevorzugt ist an der Spitze jeder vergrösserten Schaufel eine Panzerung und/oder Bewehrung vorgesehen, um in dem in der Nähe des Laufrades abgelagerten Schmutz eine Gasse freizuhalten, durch welche die anderen Schaufeln beabstandet vom Schmutz hindurchlaufen können, so dass Reibungsprobleme und ein damit verbundener Mehraufwand an Energie zum Betrieb der Strömungsmaschine verhindert werden.

Im Dokument US-A-5 474 421 wird ein Laufrad einer Turbomaschine, insbesondere einer Turbine eines Gasturbinentriebwerkes beschrieben, das abwechselnd mit Laufschaufeln gleicher Form und Grösse, aber geringerer und grösserer Masse, bestückt ist, wobei die Laufschaufeln geringerer Masse aus intermetallischen Verbindungen bestehen und die schwereren Laufschaufeln aus hochlegierten hochwarmfesten metallischen Werkstoffen bestehen. Die leichten Laufschaufeln können sich selbst bei vergleichsweise hoher Biegebeanspruchung jeweils an der nächstfolgenden, z.B. aus einer metallischen Superlegierung bestehenden Laufschaufel abstützen. Die hohe Biegebeanspruchung kann z.B. verursacht werden durch einen harten Ausstreifvorgang der betreffenden Schaufelspitze am Gehäuse. Da jede zweite Schaufel gegenüber Turbinenrädern, die komplett mit Laufschaufeln aus einem hochlegierten temperaturbeständigen Werkstoff gefertigt sind, vergleichsweise leicht ist, ist auch der gesamte Rotor leichter. Allerdings tritt bei dieser Lösung der Nachteil auf, dass aufgrund des unterschiedlichen Schwingverhaltens der Laufschaufelmaterialien aufwendige Vorkehrungen zur Schwingungsdämpfung getroffen werden müssen.

### Darstellung der Erfindung

Ziel der Erfindung ist es, die genannten Nachteile des Standes der Technik zu vermeiden. Der Erfindung liegt die Aufgabe zu Grunde, eine thermische Turbomaschine zu entwickeln, welche sich einerseits durch ein reduziertes Gesamtgewicht des Rotors auszeichnet, und bei der andererseits ein Schaufelsprödbruch verhindert wird, so dass die Lebensdauer der Maschine erhöht wird.

Erfindungsgemäss wird diese Aufgabe bei einer thermische Turbomaschine gemäss Oberbegriff des Patentanspruches 1 dadurch gelöst, dass mindestens zwei gleichmässig beabstandete Schaufeln aus einem duktileren Material in einer Schaufelreihe zwischen den intermetallischen Schaufeln angeordnet sind, wobei die Schaufeln aus dem duktileren Material entweder deutlich länger sind als die intermetallischen Schaufeln oder bei gleicher Länge eine andere Schaufelspitzenform als die intermetallischen Schaufeln aufweisen, und zwar abgestumpfte Schaufelspitzen.

Die Vorteile der Erfindung bestehen darin, dass durch den Einsatz der Schaufeln aus intermetallischen Verbindungen einerseits das Gewicht des Rotors reduziert wird, was zu einer Erhöhung der Lebensdauer der Rotor/Schaufelverbindung führt und andererseits die Sprödigkeit der intermetallischen Schaufeln kein erhöhtes Risiko für den Betrieb der Maschine bedeutet, da die in der gleichen Schaufelreihe angeordneten Schaufeln aus dem duktileren Material die Reibungs-/Verschieisskräfte aufnehmen.

Es ist zweckmässig, wenn zusätzlich zwischen den Laufschaufeln einer Schaufelreihe Zwischenstücke aus einem leichteren Material als das Rotormaterial, vorzugsweise einer intermetallischen Verbindung oder einer Titanlegierung, im Rotor angeordnet sind. Auf diese Weise wird das Gewicht des Rotors zusätzlich reduziert.

Vorteilhaft ist es weiterhin, wenn die intermetallischen Schaufeln und die Zwischenstücke aus einer intermetallischen γ-TiAl-Verbindung oder einer intermetallischen orthorhombischen TiAl-Verbindung bestehen, weil dieser erfindungsgemässe Werkstoffeinsatz zu einer beachtlichen Gewichtsreduktion des Rotors führt. Die spezifische Dichte der intermetallischen Titan-Aluminid-Verbindungen beträgt z. B. nur ca. 50 % der Dichte von rostfreiem Cr-Ni-W-Stahl.

Schliesslich ist es von Vorteil, wenn die Schaufelspitzen mit einer harten Phase beschichtet werden oder mittels Laser-Schweissung eine Verschleissschutzschicht aufgebracht wird, um das Abschleifen der Schaufelspitzen zu verhindern bzw. die Reibungskraft zu verringern.

### Kurze Beschreibung der Zeichnungen

In der Zeichnung sind mehrere Ausführungsbeispiele der Erfindung dargestellt. Es zeigen:
- Fig. 1: einen Querschnitt durch eine Laufschaufelreihe eines schematisch dargestellten erfindungsgemässen Hochdruckverdichters in einer ersten Ausführungsvariante;
- Fig. 2: ein Detail einer zweiten Ausführungsvariante der Erfindung, bei welcher zwischen den Laufschaufeln Zwischenstücke aus intermetallischen Verbindungen im Rotor angeordnet sind und
- Fig. 3: eine TiAl-Schaufel mit einer beschichteten Schaufelspitze als dritte Ausführungsvariante der Erfindung.

In den Figuren sind jeweils gleiche Positionen mit den gleichen Bezugszeichen versehen.

### Wege zur Ausführung der Erfindung

Nachfolgend wird die Erfindung von Ausführungsbeispielen und der Figuren 1 bis 3 näher erläutert.

Fig. 1 zeigt einen Querschnitt durch eine schematisch dargestellte Laufschaufelreihe eines Rotors 1 für einen Hochdruckverdichter einer Gasturbine. Der Rotor 1 ist von einem Stator 2 umgeben. In den Rotor 1 sind in einer sich darin befindenden Umfangsnut Laufschaufeln 3, 3' montiert, während im Stator 2 hier nicht dargestellte Leitschaufeln eingehängt sind. Die Schaufeln 3, 3' werden beispielsweise bei einem Druck von ca. 32 bar mehreren Tausend Stunden lang einer Temperatur von ca. 600 °C ausgesetzt.

Erfindungsgemäss ist die dargestellte Schaufelreihe mit zwei verschiedenen Arten von Laufschaufeln 3, 3' bestückt. Zwecks Gewichtsreduktion ist die Mehrzahl der Laufschaufeln, nämlich die Laufschaufeln 3, aus einer intermetallischen Verbindung, vorzugsweise einer γ-Titan-Aluminid-Verbindung hergestellt. Die Laufschaufeln 3' sind dagegen aus einem duktileren Material, beispielsweise einem rostfreien Cr-Ni-Stahl, als das Material für die Laufschaufeln 3 hergestellt. Mindestens zwei gleichmässig beabstandete derartige duktilere Schaufeln 3 (Gemäss Fig. 1 sind dies im vorliegenden Ausführungsbeispiel vier Stück) sind in der Schaufelreihe aus den intermetallischen Schaufeln 3 angeordnet. Die Schaufeln 3' aus dem duktileren Material sind in diesem Ausführungsbeispiel deutlich länger sind als die intermetallischen Schaufeln 3, d. h. bei ungewollter Berührung der Schaufeln mit dem Stator während des Betriebes können diese duktileren Schaufeln die Reibungskräfte aufnehmen, ohne dass es zu einem Sprödbruch kommt. In einer anderen Ausführungsvariante können zur Erreichung desselben Effektes beide Schaufelarten 3, 3' auch die gleiche Länge, dafür aber unterschiedliche Formen der Schaufelspitze 5 aufweisen, indem die duktileren Schaufeln 3' abgestumpfte Schaufelspitzen 5 haben.

Im vorliegenden Ausführungsbeispiel bestehen die Laufschaufeln 3' aus einem rostfreien Stahl mit folgender chemischer Zusammensetzung (in Gew.-%): 0.12 C, < 0.8 Si, < 1.0 Mn, 17 Cr, 14.5 Ni, < 0.5 Mo, 3.3 W, < 1 Ti, < 0.045 P, <0.03 S, Rest Fe. Die Welle des Rotors 1 besteht ebenfalls aus Stahl. Bekanntermassen ist die Dichte von Stahl ca. 7,9 g/cm³. Die intermetallische Verbindung, aus der die Laufschaufeln 3 hergestellt sind, hat folgende chemische Zusammensetzung (in Gew.-%): Ti-(30.5-31.5)Al-(8.9-9.5)W-(0.3-0.4)Si. Die Dichte dieser Legierung beträgt vorteilhaft nur 4 g/cm³, so dass der erfindungsgemässe Rotor 1 gegenüber einem Rotor mit ausschliesslich konventionellen Stahlschaufeln wesentlich leichter ist.

Fig. 2 zeigt ein weiteres Ausführungsbeispiel der Erfindung in einer Detaildarstellung. Das Gewicht des Rotors 1 kann zusätzlich reduziert werden, wenn - wie in Fig. 2 dargestellt - zwischen zwei benachbarten Laufschaufeln einer Schaufelreihe des Rotors 1 jeweils Zwischenstücke 4 aus einer intermetallischen Verbindung, hier aus einer γ-Titan-Aluminid-Verbindung, in die Umfangsnut des Rotors 1 montiert sind.

Die für die Herstellung der Zwischenstücke 4 verwendete intermetallische Verbindung hat die gleiche chemische Zusammensetzung wie die für die Schaufeln 3 eingesetzte und oben beschriebene Verbindung.

Intermetallische Verbindungen des Titans mit dem Aluminium haben einige interessante Eigenschaften, welche sie als Konstruktionswerkstoffe im mittleren und höheren Temperaturbereich als attraktiv erscheinen lassen. Dazu gehört ihre gegenüber Superiegierungen und gegenüber rostfreien Stählen niedrigere Dichte. Ihrer technischen Verwertbarkeit steht aber in der vorliegenden Form oft ihre Sprödigkeit entgegen.

Die oben beschriebene intermetallische γ-Titan-Aluminid-Verbindung zeichnet sich durch eine etwa um 50 % geringere Dichte aus als der bei diesem Ausführungsbeispiel für den Rotor 1 und die Schaufeln 3' eingesetzte Stahl. Weiterhin weist sie einen E-Modul bei Raumtemperatur von 171 GPa und eine Wärmeleitfähigkeit λ von 24 W/mK auf.

In Tabelle 1 sind die physikalischen Eigenschaften der beiden Legierungen gegenübergestellt.

**Tabelle 1: Physikalische Eigenschaften der verschiedenen Werkstoffe**

| | Dichte in g/cm³ | Wärmeausdehnungskoeffizient in K⁻¹ |
|---|---|---|
| γ-Ti-Al | 4 | 10 x 10⁻⁶ |
| Rostfreier Stahl | 7.9 | 18.6 x 10⁻⁶ |

Da die rotierenden Bauteile des Hochdruckverdichters einer Gasturbinenanlage bei Temperaturen bis zu ca. 600 °C stark beansprucht werden, wirkt sich die Gewichtsreduktion des erfindungsgemässen Rotors 1 vorteilhaft auf eine Erhöhung der Lebensdauer der Maschine aus. Es werden die Spannungen in der Schaufelfussfixierung im Rotor 1 abgebaut.

Die Herstellung der intermetallischen Schaufeln 3 und der Zwischenstücke 4 erfolgt in bekannter Weise durch Giessen, heiss-isostatisches Pressen und Wärmebehandlung mit einer minimalen maschinellen Nachbearbeitung.

In Fig. 3 ist eine weitere bevorzugte Ausführungsvariante dargestellt. Es wird eine Laufschaufel 3 gezeigt, deren Schaufelspitze 5 beschichtet ist. Die Beschichtung der Schaufelspitze kann mit einer harten Phase erfolgen oder es kann mittels Laser-Schweissung eine Verschleissschutzschicht aufgebracht werden. In beiden Fällen wird das Abschleifen der Schaufelspitzen verhindert bzw. die Reibungskraft verringert.

Selbstverständlich ist die Erfindung nicht auf die beschriebenen Ausführungsbeispiele beschränkt.

Beispielsweise kann als Material für die intermetallischen Schaufeln 3 bzw. die Zwischenstücke 4 auch eine orthorhombischen Titan-Aluminid-Legierung mit einer Dichte von 4.55 g/cm³ verwendet werden. Orthorhombische Titan-Aluminid-Legierungen basieren auf der geordneten Verbindung Ti₂AlNb und haben folgende chemische Zusammensetzung in (Gew. %): Ti-(22-27)Al-(21-27)Nb.

Die Zwischenstücke 4 können auch aus einer preiswerteren Titanlegierung anstelle einer intermetallischen γ-Titan-Aluminid-Verbindung hergestellt sein, wobei dann in diesem Falle die Gewichtsreduktion nicht ganz so stark ausfällt.

Weiterhin ist denkbar, dass die Erfindung nicht nur für Hochdruckverdichterrotoren eingesetzt wird, sondern auch für Turbinenrotoren mit Turbinenschaufeln aus bekanntem Turbinenstahl, warmfestem Stahl oder aus einer Superlegierung, beispielsweise einer Nickel-Basis-Superlegierung, bei denen die Zwischenstücke zwischen den Laufschaufeln aus einer intermetallischen γ-Titan-Aluminid-Legierung oder einer intermetallischen orthorhombischen Titan-Aluminid-Legierung bestehen. Auch damit lassen sich vorteilhaft Gewichtsreduktionen und eine Erhöhung die Lebensdauer der Maschine erreichen.

Für den beschriebenen erfindungsgemässen Einsatz der intermetallischen Ti-AI-Legierungen spielt ihre Sprödigkeit keine nachteilige Rolle, da sie beim Einsatz als Zwischenstücke keinem Schleifkontakt bzw. keinem Reibverschleiss ausgesetzt sind und beim Einsatz als Schaufel die entsprechenden duktileren Schaufeln die Reibungs-/Verschleisskräfte aufnehmen.

### Bezugszeichenliste

- 1: Rotor
- 2: Stator
- 3, 3': Laufschaufel
- 4: Zwischenstück
- 5: Schaufelspitze

## Patentansprüche

1. Axial durchströmte thermische Turbomaschine mit einem metallischen Rotor (1), bei welchem in einer Umfangsnut Laufschaufeln zu einer Schaufelreihe montiert sind, wobei die Mehrzahl der Laufschaufeln einer Schaufelreihe Laufschaufeln (3) aus einer intermetallischen Verbindung sind, **dadurch gekennzeichnet, dass** mindestens zwei gleichmässig voneinander beabstandete Laufschaufeln (3') aus einem duktileren Material in der besagten Schaufelreihe zwischen den intermetallischen Laufschaufeln (3) angeordnet sind, und die Laufschaufeln (3') aus dem duktileren Material entweder deutlich länger sind als die intermetallischen Schaufeln (3) oder bei gleicher Länge abgestumpfte Schaufelspitzen (5) aufweisen, welche eine andere Schaufelspitzenform als die der intermetallischen Schaufeln (3) sind.

2. Turbomaschine nach Anspruch 1, **dadurch gekennzeichnet, dass** zusätzlich zwischen benachbarten Laufschaufeln (3, 3') einer Schaufelreihe Zwischenstücke (4) aus einem leichteren Material als das Material des Rotors (1), vorzugsweise aus einer intermetallischen Verbindung oder einer Titanlegierung, angeordnet sind.

3. Turbomaschine nach Anspruch 1 oder 2, **dadurch gekennzeichnet, dass** die intermetallische Verbindung eine γ-Titan-Aluminid-Legierung oder eine orthorhombischen Titan-Aluminid-Legierung ist.

4. Turbomaschine nach Anspruch 3, **dadurch gekennzeichnet, dass** die γ-Titan-Aluminid-Legierung folgende chemische Zusammensetzung (in Gew.-%) aufweist: Ti-(30.5-31.5)Al-(8.9-9.5)W-(0.3-0.4)Si.

5. Turbomaschine nach einem der Ansprüche 1 bis 4, **dadurch gekennzeichnet, dass** die Schaufelspitzen (5) der Laufschaufeln (3) mit einer harten Phase beschichtet sind.

6. Turbomaschine nach Anspruch 5, **dadurch gekennzeichnet, dass** mittels Laser-Schweissung eine Verschleissschutzschicht auf die Schaufelspitzen aufgebracht ist.

7. Turbomaschine nach einem der Ansprüche 1 bis 6, **dadurch gekennzeichnet, dass** die Turbomaschine ein Hochdruckverdichter einer Gasturbine mit einem Rotor (1) ist, welcher aus einem rostfreien Cr-Ni-Stahl besteht.

8. Turbomaschine nach einem der Ansprüche 1 bis 7, **dadurch gekennzeichnet, dass** die im Vergleich zu den intermetallischen Laufschaufeln (3) duktileren Laufschaufeln (3') aus einem rostfreien Cr-Ni-Stahl oder einem warmfesten Turbinenschaufelstahl oder einer Superlegierung bestehen.

## Claims

1. Axial-flow thermal turbomachine having a metallic rotor (1), in which rotor blades are mounted in a circumferential groove to form a row of blades, the plurality of rotor blades of a row of blades being rotor blades (3) made of an intermetallic compound, **characterized in that** at least two rotor blades (3') which are at a uniform distance from one another and are made of a more ductile material are arranged in said row of blades between the intermetallic rotor blades (3), and the rotor blades (3') made of the more ductile material either are considerably longer than the intermetallic blades (3) or, if they are of the same length, have blunted blade tips (5) which are of a different blade tip shape than the intermetallic blades (3).

2. Turbomachine according to Claim 1, **characterized in that** intermediate pieces (4) made of a more lightweight material than the material of the rotor (1), preferably made of an intermetallic compound or a titanium alloy, are additionally arranged between two adjacent rotor blades (3, 3') of a row of blades.

3. Turbomachine according to Claim 1 or 2, **characterized in that** the intermetallic compound is a γ-titanium aluminide alloy or an orthorhombic titanium aluminide alloy.

4. Turbomachine according to Claim 3, **characterized in that** the γ-titanium aluminide alloy has the following chemical composition (in % by weight): Ti-(30.5-31.5)Al-(8.9-9.5)W-(0.3-0.4)Si.

5. Turbomachine according to one of Claims 1 to 4, **characterized in that** the blade tips (5) of the rotor blades (3) are coated with a hard phase.

6. Turbomachine according to Claim 5, **characterized in that** a wear-resistant layer is applied to the blade tips by means of laser welding.

7. Turbomachine according to one of Claims 1 to 6, **characterized in that** the turbomachine is a highpressure compressor of a gas turbine with a rotor (1) which consists of a stainless Cr-Ni steel.

8. Turbomachine according to one of Claims 1 to 7, **characterized in that** the rotor blades (3') which are more ductile than the intermetallic rotor blades (3) consist of a stainless Cr-Ni steel or a heat-resistant turbine blade steel or a superalloy.

## Revendications

1. Turbomachine thermique traversée axialement et dotée d'un rotor métallique (1) sur lequel des aubes mobiles sont montées dans une rainure périphérique pour former une rangée d'aubes,
les différentes aubes mobiles d'une rangée d'aubes étant des aubes mobiles (3) en un composé intermétallique,
**caractérisée en ce que**
au moins deux aubes mobiles (3') en un matériau plus ductile sont disposées à distance uniforme les unes des autres entre les aubes mobiles intermétalliques (3) de ladite rangée d'aubes et
**en ce que** les aubes mobiles (3') en matériau plus ductile sont nettement plus longues que les aubes intermétalliques (3) ou, pour une même longueur, présentent une pointe (5) d'aube émoussée d'une autre forme que les aubes intermétalliques (3).

2. Turbomachine selon la revendication 1, **caractérisée en ce que** des pièces intermédiaires (4) en un matériau plus léger que le matériau du rotor (1), de préférence en un composé intermétallique ou en un alliage de titane, sont de plus disposées entre des aubes mobiles (3, 3') voisines d'une rangée d'aubes.

3. Turbomachine selon les revendications 1 ou 2, **caractérisée en ce que** le composé intermétallique est un alliage de γ-titane-aluminure ou un alliage orthorhombique de titane et d'aluminure.

4. Turbomachine selon la revendication 3, **caractérisée en ce que** l'alliage de γ-titane-aluminure présente la composition chimique suivante (en % en poids) : Ti-(30,5-31,5)Al-(8,9-9,5)W-(0,3-0,4)Si.

5. Turbomachine selon l'une des revendications 1 à 4, **caractérisée en ce que** les pointes (5) des aubes mobiles (3) sont revêtues d'une phase dure.

6. Turbomachine selon la revendication 5, **caractérisée en ce qu'**une couche de protection contre l'usure est appliquée par soudage au laser sur la pointe des aubes.

7. Turbomachine selon l'une des revendications 1 à 6, **caractérisée en ce que** la turbomachine est un compresseur à haute pression d'une turbine à gaz, dotée d'un rotor (1) constitué d'acier inoxydable au Cr-Ni.

8. Turbomachine selon l'une des revendications 1 à 7, **caractérisée en ce que** les aubes mobiles (3') plus ductiles que les aubes mobiles intermétalliques (3) sont constituées d'un acier inoxydable au Cr-Ni, d'un acier réfractaire pour aubes de turbine ou d'un superalliage.
